# EUROPÄISCHE PATENTSCHRIFT

(11) **EP 0 407 351 B1**
(45) Veröffentlichungstag und Bekanntmachung des Hinweises auf die Patenterteilung: **21.09.1994**
(21) Anmeldenummer: 90810504.2
(22) Anmeldetag: 05.07.1990
(51) Int. Cl.: E03C 1/01

(54) **Montagerahmen für die Vorwandinstallation eines Sanitärapparates und insbesondere eines Urinals**
Frame for the installation in front of a wall of a sanitary apparatus, especially an urinal
Cadre pour l'installation devant une paroi d'un appareil sanitaire, en particulier un urinoir

(30) Priorität: 07.07.1989 CH 2551/89
(43) Veröffentlichungstag der Anmeldung: 09.01.1991
(73) Patentinhaber: Geberit AG, CH-8645 Jona (CH)
(72) Erfinder: Lechner, Peter, CH-8645 Jona (CH)
(74) Vertreter: Groner, Manfred

(56) Entgegenhaltungen:
- DE-A- 3 038 341
- DE-A- 3 309 460
- DE-A- 3 321 774
- DE-U- 8 322 284
- GB-A- 2 005 372

## Beschreibung

Die Erfindung betrifft einen Montagerahmen nach dem Oberbegriff des unabhängigen Patentanspruchs 1.

Aus dem Prospekt "MEROBLOCK-Vorbild für Vorwandinstallation" Nummer D 554 41B5, ist ein Montagerahmen dieser Art bekannt geworden, der gemäss Fig 30 Befestigungsbolzen aufweist, die entsprechend den vorgesehenen Sanitärobjekten eingeschraubt werden. Die Gewindebolzen müssen mittels Kontermuffern an der Befestigungsplatte fixiert werden.

Der Erfindung liegt die Aufgabe zugrunde, einen Montagerahmen der genannten Gattung zu schaffen, der möglichst universell für die Vorwandinstallation unterschiedlicher Sanitärapparate und Urinale verwendbar ist und der gleichzeitig eine sehr einfache Montage im wesentlichen ohne Werkzeuge ermöglicht. Die Aufgabe wird durch die Erfindung gemäss Anspruch 1 gelöst.

Das Lochbild ist vorzugsweise so ausgelegt, dass jeweils ein Lochpaar einem gängigen Sanitärapparat angepasst ist. Zur Positionierung der Befestigungsmittel genügt es somit, das geeignete Lochpaar zu ermitteln, was anhand von Markierungen oder eines Planes sehr einfach ist.

Da die Gewindebolzen lediglich noch in die entsprechenden Löcher eingerastet werden müssen ist eine sehr einfache Montage im wesentlichen ohne Werkzeuge möglich. Eine ausserordentlich stabile Befestigung des Sanitärapparates ergibt sich dann, wenn die Befestigungsplatte gemäss einer Weiterbildung der Erfindung an einem Aufbug und wenigstens einem nach innen gerichteten Seitenbug des Rahmens verbunden ist, und die Befestigungsplatte einen Rückbug aufweist, der mit einer Rückwand des Rahmens verbunden ist. Damit können auch schwere und belastbare Santiärapparate installiert werden.

Vorteilhaft ist es, wenn wenigstens das Spülrohr mit einem vorgegebenen Rasterbild höhenverstellbar am Rahmen angebracht ist. Vorzugsweise ist das Rasterbild für die Befestigung des Spülrohres an das Lochbild der Befestigungsplatte angepasst. Einem gängigen Sanitärapparat entspricht damit eine Rastposition des Spülrohres und ein Lochpaar der Befestigungsplatte bzw. der Befestigungsplatten. Vorzugsweise ist auch ein entsprechendes Rastbild zur höhenverstellbaren Anpassung des Ablaufrohres bzw. Ablaufbogens vorgesehen.

Der erfindungsgemässe Montagerahmen kann somit sehr einfach und im wesentlichen ohne Werkzeuge an die üblichen Sanitärapparate eingestellt und somit weitgehend universell verwendet werden.

Vorteilhafte Weiterbildungen ergeben sich aus den übrigen abhängigen Ansprüchen sowie aus der nachfolgenden Beschreibung und den Zeichnungen. Ein Ausführungsbeispiel der Erfindung wird nachfolgend anhand der Zeichnungen näher erläutert. Es zeigen:
Fig. 1 eine perspektivische Ansicht eines Montagerahmens,
Fig. 2a und 2b Ansichten einer Sockelmutter, und
Fig. 3a bis 3c Ansichten eines Spülrohres.

Der in Fig. 1 gezeigte Montagerahmen besitzt einen aus verzinktem Blech hergestellten Rahmen 20 mit zwei Seitenwänden 20b einem Boden 20e sowie einer Rückwand 20c. An den Seitenwänden 20b sind mehrere Seitenstützen 13 angebracht, an denen mit einem Riegel 17 winkelförmige Verbindungsteile 16 zur direkten Befestigung des Montagerahmens an einer Gebäudewand angebracht sind. Wird der Montagerahmen an Befestigungsschienen eines Installationsbaukastens befestigt, so sind hier zwei Befestigungsteile 14 und 15 vorgesehen.

Auf der Innenseite der Rückwand 20c ist eine Befestigungsschiene 6 befestigt, die sich im wesentlichen über die ganze Höhe der Rückwand 20c erstreckt. Diese Befestigungsschiene 6 besitzt eine T-förmige Ausstanzung 3, in der eine Befestigungsplatte 4 an der Rückseite eines Spülrohres 2 höhenverstellbar ist. Zur Fixierung der Befestigungsplatte 4 bzw. des Spülrohres 2 am Rahmen 20 besitzt die Befestigungsschiene 6 in einem vorgegebenen Rastbild mehrere Rastnocken 5. Auf der Rückseite der Befestigungsplatte 4 sind zwei Halteteile 4b befestigt, welche die Ausstanzung 3 seitlich hintergreifen. Die Befestigungsplatte 4 besitzt zudem seitliche Flügel 4c, die auf der Hinterseite jeweils eine Vertiefung 4a besitzen, in welche die Rastnocken 5 eingreifen können. Das Rastbild der Nocken 5 ist an die massgebenden Dimensionen der zu befestigenden Sanitärapparate angepasst. Vor dem Befestigen des Sanitärapparates am Montagerahmen wird das Spülrohr 2 mit der Befestigungsplatte 4 in der Höhe verschoben, bis das geeignete Rastnockenpaar einrastet. Am Spülrohr 2 ist oben ein Kasten 1 mit einem Magnetspülventil und eventuell einer Annäherungselektronik angeordnet. Dieser Kasten 1 kann fest mit der Rückwand 20c verbunden sein. Es ist auch denkbar, dass dieser Kasten 1 zusammen mit dem Spülrohr 2 höhenverstellbar ist.

Am Rahmen 20 ist unten zudem ein Halter 18 angebracht, an dem ebenfalls höhenverstellbar ein Ablaufbogen 12 mit Befestigungsplatten 21 angebracht ist. Der Ablaufbogen 12 ist vorzugsweise wie das Spülrohr 2 höhenverstellbar und rastbar fixiert.

Zur Befestigung des Sanitärapparates am Rahmen 20 sind zwei spiegelsymmetrische Platten 7 und an diesem lösbar zwei Gewindebolzen 10 befestigt. Der Gewindebolzen 10 entsprechen zwei Aufnahmeöffnungen am Sanitärapparat, in welche diese Gewindebolzen eingesetzt und mittels Muttern und Abdeckhülsen und Unterlagscheiben befestigt werden. Die Befestigung solcher Gewindebolzen 10 oder Dübel an einem Sanitärapparat ist allgemein bekannt.

Zur Befestigung der Gewindebolzen 10 am Rahmen 20 sind auf diese Sockelmuttern 11 aufgesetzt, welche lösbar in rechteckige Löcher der Befestigungsplatten 7 eingesetzt und eingerastet sind. Diese beispielsweise aus geeignetem Kunststoff hergestellten Sockelmuttern 11 besitzen gemäss der Figuren 2a und 2b federnde Rastzungen 11a mit seitlichen Rillen 11e, in welche Ränder der Löcher 9 rastend eingreifen. An einem Sockel 11b ist eine Gewindebohrung 11c vorgesehen, in welche der Gewindebolzen 10 eingedreht ist. Durch das Einrasten der Sockelmutter 11 entsteht auf die Gewindestange 10 durch die Rastzungen 11a (Fig. 2a) eine Klemmwirkung, durch welche diese verdrehsicher festgehalten wird. Zusätzliche Mittel zur Sicherung der Gewindestangen 10 sind somit entbehrlich. Die Sockelmutter 11 kann auch auf den Gewindebolzen 10 aufgespritzt sein. Am Sockel 11b ist ein Kragen 11d angeformt, an welchen die Sockelmutter 11 gefasst und gegebenenfalls wieder gelöst werden kann.

Die beiden Befestigungsplatten 7 besitzen jeweils einen Rückbug 8, welcher an der Befestigungsschiene 6 beispielsweise angeschweisst ist. Die Befestigungsplatte 7 sind zudem an einem Aufbug 20d des Bodens 20e sowie jeweils an einem nach innen gewendeten Seitenbug 20a befestigt.

Die Löcher 9 der Befestigungsplatten 7 sind in einem vorbestimmten und zweidimensionalen Rastbild angeordnet. Dieses Rastbild entspricht den Sanitärapparaten bzw. Urinaltypen, die am Montagerahmen befestigt werden sollen. Je nach Sanitärapparat werden die Gewindebolzen mit den Sockelmuttern 11 in das eine oder andere Lochpaar eingesetzt. Das Rastbild der Löcher 9 und die Rastbilder der Rastnocken 5 sowie diejenigen des Ablaufbogens 12 sind wieder entsprechend der zu befestigenden Sanitärapparate aufeinander abgestimmt. Denkbar ist jedoch auch, dass beispielsweise der Ablaufbogen stufenlos höhenverstellbar ist.

Trotz der erheblichen Vorteile des erfindungsgemässen Montagerahmens ist dieser mit verhältnismässig wenigen, einfachen und robusten Bauteilen realisierbar. Erfindungsgemäss wurde somit ein Montagerahmen realisiert, der nicht nur den sanitärtechnischen Anforderungen einschliesslich sehr einfacher Montage in hervorragender Weise Rechnung trägt, sondern der aufgrund seiner einfachen Ausführbarkeit kostenmassig günstig und zuverlässig ist.

## Patentansprüche

1. Montagerahmen für die Vorwandinstallation eines Sanitärapparates und insbesondere eines Urinals, mit einem Rahmen (20), einem Spülrohr (2), einem Ablaufbogen (12) und mit Gewindebolzen (10,11) zum Befestigen des Sanitärapparates am Montagerahmen, wobei zur Anpassung an unterschiedliche Apparatetypen das Spülrohr (2) und/oder das Ablaufrohr (12) am Rahmen (20) höhenverstellbar angebracht sind und am Rahmen (20) wenigstens eine Befestigungsplatte (7) mit einem vorgegebenen und zweidimensionalen Lochbild zur Befestigung der genannten Gewindebolzen (10,11) angebracht ist, dadurch gekennzeichnet, dass auf die Gewindebolzen (10,11) jeweils eine Rastzungen (11a) aufweisende Sockelmutter (11) mit einer Gewindebohrung (11c) aufgeschraubt ist, dass die Sockelmuttern (11) jeweils mit den Rastzungen (11a) in ein Loch (9) des genannten Lochbildes eingerastet sind, wodurch jeweils auf die Gewindestange durch die Rastzungen (11a) eine Klemmwirkung entsteht, durch welche diese verdrehsicher festgehalten ist.

2. Montagerahmen nach Anspruch 1 dadurch gekennzeichnet, dass die Befestigungsplatte (7) bzw. die Befestigungsplatten mit einem Aufbug (20d) und wenigstens einem Seitenbug (20a) verbunden ist und einen Rückbug (8) aufweist, der mit einer Rückwand (20c) des Rahmens (20) verbunden ist.

3. Montagerahmen nach Anspruch 1, dadurch gekennzeichnet, dass die Sockelmutter (11) zwei Rastzungen (11a) aufweist.

4. Montagerahmen nach einem der Ansprüche 1 bis 3 dadurch gekennzeichnet, dass die Löcher (9) des Lochbildes viereckig sind und die Sockelmuttern (11) korrespondierend ausgebildet sind.

5. Montagerahmen nach einem der Ansprüche 1 bis 4, dadurch gekennzeichnet, dass das Spülrohr (2) mittels einer Rastvorrichtung (5,4) fixierbar ist.

6. Montagerahmen nach Anspruch 5, dadurch gekennzeichnet, dass das Spülrohr (2) in einem Schlitz (3) an der Rückwand (20c) geführt höhenverstellbar ist und eine Befestigungsplatte (4) aufweist, und dass neben dem Schlitz (3) vorspringende Rastnocken (5) angeordnet sind, an denen die Befestigungsplatte (4) beim Verschieben des Spülrohrs (2) einrastet.

7. Montagerahmen nach einem der Ansprüche 1 bis 6, dadurch gekennzeichnet, dass auf der Innenseite einer Rückwand (20c) des Rahmens (20) eine sich vertikal erstreckende Befestigungsschiene (6) angebracht ist, an welcher das Spülrohr (2) sowie wenigstens ein Rückbug (8) einer Befestigungsplatte (7) angebracht sind.

8. Montagerahmen nach einem der Ansprüche 1 bis 7, dadurch gekennzeichnet, dass Seitenwände (20b) Seitenstützen (13) und Befestigungsmittel (14-17) für die Wandmontage oder zur einzelnen Positionierung in einem Installationsbaukasten aufweisen.

## Claims

1. A mounting frame for the pre-wall installation of a sanitary fixture and in particular of a urinal, having a frame (20), a flush pipe (2), an outflow pipe (12) and threaded bolts (10, 11) for the purpose of attaching the sanitary apparatus at the mounting frame, wherein for the purpose of adapting to different types of apparatus the flush pipe (2) and/or the outflow pipe (12) are attached to the frame (20) in a height adjustable manner and for the purpose of attaching the said threaded bolts (10, 11) at least one attachment plate (7) having a predetermined and two dimensional locking pattern is attached to the frame (20), characterised in that in each case a base nut (11) having a threaded bore (11c) and comprising stop lugs (11a) is screwed to the threaded bolts (10, 11), that the base nuts (11) engage in each case with the stop lugs (11a) in a hole (9) of the said locking pattern, wherein in each case a clamping effect is produced on the threaded rod by the stop lugs (11a) by means of which clamping effect the threaded rod is non-rotatably secured.

2. A mounting frame according to claim 1, characterised in that the attachment plate (7) or the attachment plates is/are connected to an upward section (20d) and to at least one lateral section (20a) and a return section (8) which is connected to a rear wall (20c) of the frame (20).

3. A mounting frame according to claim 1, characterised in that the base nut (11) comprises two stop lugs (11a).

4. A mounting frame according to any one of claims 1 to 3, characterised in that the holes (9) of the locking pattern are rectangular and the base nuts (11) correspond in shape.

5. A mounting frame according to any one of claims 1 to 4, characterised in that the flush pipe (2) can be attached by means of a stop cam (5, 4).

6. A mounting frame according to claim 5, characterised in that the flush pipe (2) is guided in a height adjustable manner in an aperture (3) in the rear wall (20c) and comprises an attachment plate (4) and that protruding stop cams (5) are disposed adjacent to the aperture (3), which is engaged by the attachment plate (4) when the flush pipe (2) is displaced.

7. A mounting frame according to any one of claims 1 to 6, characterised in that a vertically extending attachment rail (6) is attached to the inner side of a rear wall (20c) of the frame (20) and the flush pipe (2) as well as at least one rearward section (8) of an attachment plate (7) are attached to the said rail.

8. A mounting frame according to any one of claims 1 to 7, characterised in that lateral walls (20b) comprise lateral supports (13) and attachment means (14-17) for attachment to the wall or for the individual positioning of an installation box.

## Revendications

1. Cadre de montage pour l'installation en saillie murale d'un appareil sanitaire, en particulier d'un urinoir, avec un cadre (20), un tuyau de chasse d'eau (2), un coude d'évacuation (12) et des boulons filetés (10, 11) pour la fixation de l'appareil sanitaire au cadre de montage, le tuyau de chasse d'eau (2) et/ou le coude d'évacuation (12) étant montés sur le cadre avec possibilité de réglage en hauteur afin de pouvoir s'adapter à différents types d'appareils, et au moins une plaque de fixation (7), avec une configuration de trous prédéterminée et à deux dimensions, destinée à la fixation des boulons filetés précités (10, 11), étant montée à cet effet sur le cadre (20), **caractérisé** en ce qu'un écrou-socle (11) présentant une languette d'enclenchement (11a) est respectivement vissé par un perçage fileté (11c) sur les boulons filetés (10, 11) et en ce que les écrous-socles (11) sont respectivement enclenchés par les languettes d'enclenchement (11a) dans un trou (9) de la configuration de trous précitée, de sorte que les languettes d'enclenchement (11a) produisent respectivement sur la tige filetée une action de serrage par laquelle cette dernière est maintenue bloquée sans possibilité de rotation.

2. Cadre de montage selon la revendication 1, **caractérisé** en ce que la plaque de fixation (7), ou les plaques de fixation, est ou sont assemblée(s) à un rebord avant (20d) et à au moins un rebord latéral (20a), et elle(s) présente(nt) un rebord arrière (8) qui est assemblé à une paroi arrière (20c) du cadre (20).

3. Cadre de montage selon la revendication 1, **caractérisé** en ce que l'écrou-socle (11) présente deux languettes d'enclenchement (11a).

4. Cadre de montage selon l'une quelconque des revendications 1 à 3, **caractérisé** en ce que les trous (9) de la configuration de trous sont quadrangulaires, et les écrous-socles sont configurés de manière correspondante.

5. Cadre de montage selon l'une quelconque des revendications 1 à 4, **caractérisé** en ce que le tuyau de chasse d'eau (2) peut être fixé en position au moyen d'un dispositif à enclenchement (5, 4).

6. Cadre de montage selon la revendication 5, **caractérisé** en ce que le tuyau de chasse d'eau (2) est réglable en hauteur en étant guidé dans une fente (3) sur la paroi arrière (20c) et il présente une plaque de fixation (4), et en ce que des ergots d'enclenchement (5) en saillie sont disposés à côté de la fente (3), ergots sur lesquels s'enclenche la plaque de fixation (4) lors du coulissement du tuyau de chasse d'eau (2).

7. Cadre de montage selon l'une quelconque des revendications 1 à 6, **caractérisé** en ce qu'un profilé de fixation (6) s'étendant verticalement, sur lequel sont montés le tuyau de chasse d'eau (2) ainsi qu'au moins un rebord arrière (8) d'une plaque de fixation (7), est monté sur le côté intérieur d'une paroi arrière (20c) du cadre (20).

8. Cadre de montage selon l'une quelconque des revendications 1 à 7, **caractérisé** en ce que les parois latérales (20b) présentent des supports latéraux (13) et des moyens de fixation (14-17) pour le montage en applique murale ou pour le positionnement individuel dans un bloc d'installation.
